# EUROPÄISCHE PATENTSCHRIFT

(11) **EP 0 465 406 B1**
(45) Veröffentlichungstag und Bekanntmachung des Hinweises auf die Patenterteilung: **17.03.1999**
(21) Anmeldenummer: 91810417.5
(22) Anmeldetag: 04.06.1991
(51) Int. Cl.: F23G 5/027, F23G 5/08

(54) **Verfahren zum kontinuierlichen Einschmelzen von festen oder dickflüssigen Stoffen**
Process for the continuous melting of solid or viscous products
Procédé de fusion en continu des produits solides ou pâteux

(30) Priorität: 06.07.1990 CH 2267/90
(43) Veröffentlichungstag der Anmeldung: 08.01.1992
(73) Patentinhaber: Sulzer Management AG, 8401 Winterthur (CH)
(72) Erfinder: Seiler, Niklaus, CH-5412 Gebenstorf (CH); Schaub, Martin, CH-8483 Kollbrunn (CH)
(74) Vertreter: Heubeck, Bernhard

(56) Entgegenhaltungen:
- EP-A- 0 230 255
- EP-A- 0 280 364
- EP-A- 0 313 902
- EP-A- 0 359 003
- EP-A- 0 359 931
- WO-A-90/03856
- DE-A- 3 707 257
- DE-A- 3 827 086
- DE-B- 1 138 514
- GB-A- 2 224 106
- US-A- 3 162 710
- US-A- 4 612 041
- PATENT ABSTRACTS OF JAPAN vol. 11, no. 242 (C-438)(2689) 7. August 1987 & JP-A-62 049 988 ( DAIDO )

## Beschreibung

Die Erfindung betrifft ein Verfahren zum kontinuierlichen Einschmelzen von Reststoffen gemäss Oberbegriff von Anspruch 1 sowie eine Vorrichtung zur Ausführung des Verfahrens. Unter Reststoffen sollen im folgenden verstanden werden: Reststoffe und Rückstände aus Industrie, Gewerbe und Haushalt, im besonderen auch Rückstände mit schwer zu inertisierenden Schadstoffen z.B. Filterasche und Schlacken aus Energieerzeugungs- und Verbrennungsanlagen, Lackschlämme aus Lackierbetrieben, Filterpressen- und Galvanikschlämme und Rückstände aus Rauchgasreinigungen. Dabei müssen die in den Reststoffen enthaltenen Schadstoffe vor allem Schwermetalle wie Quecksilber, Blei, Zink und Kadmium und giftige, organische Komponenten wie Dioxine und Furane umgewandelt, inertisiert oder einer Wiederverwertung zugeführt werden. Schwermetalle wie Zink und Blei mit oft relativ hohem Gehalt können auch einer Wiederverwertung zugeführt werden. Die schädlichen Komponenten der Reststoffe müssen soweit inertisiert werden, dass sie deponiefähig sind. Dazu muss die Löslichkeit inertisierter schädlicher Komponenten verschwindend gering sein, so dass keine durch Auswaschen verursachte Beeinträchtigung des Grundwassers auftreten kann. Ebenso sollen Belästigungen durch Geruch und Staub aus einer Deponie vermieden werden.

Ein bekanntes Verfahren zur Inertisierung derartiger Reststoffe bildet das Inklusionsverfahren bei dem z.B. Schwermetalle enthaltender Filterstaub aus Kohlekraftwerken oder anderen Verbrennungsanlagen mit Zement und Strukturmineralien vermischt und in eine betonartige Masse eingebunden wird. Dieses Verfahren benötigt jedoch grosse Mengen von Zusatzstoffen; es erfordert entsprechend grosse Deponievolumen, und die Langzeitstabilität bezüglich Auswaschen eingebundener, schädlicher Komponenten ist zumindest noch unklar.

Ein anderes bekanntes Verfahren zur Inertisierung derartiger Reststoffe besteht in deren Verglasung, welche in grossen Wannen von grossen Glasöfen langsam auf hohe Temperaturen aufgeheizt und möglichst homogen verglast werden. Diese Glasschmelzverfahren sind z.B. im Abfallwirtschaftsjournal 1 (1989) Nr. 7/8, Seiten 27 bis 28 beschrieben. Durch die grossen Verweilzeiten von mehreren Stunden bei den hohen Schmelztemperaturen wird hier zwangsläufig auch der grösste Teil der flüchtigen Komponenten, im speziellen auch der Schwermetalle, ausgedampft und muss in einer zusätzlichen, folgenden Stufe entsorgt bzw. verwertet werden. Im besonderen wird in den bisherigen langsameren Glasschmelzverfahren auch der Rauchgasgips wieder zersetzt und das vorher darin gebundene SO₂ wieder freigesetzt, was eine anschliessende zusätzliche Entschwefelungsstufe erfordert. Diese Verfahren bilden also keine SO₂-Senke.

Aus der WO-A-9 003 856 ist ein Verfahren zum Aufbereiten von Verbrennungsrückständen bekannt, bei dem die Rückstände nach einer Vorerwärmung aufgeschmolzen werden und anschliessend eine Fraktionierung in verdampfbare Schadstoffe und Schmelze vorgenommen wird. Die Schmelze wird zu lagerfähigen Feststoffkörpern verfestigt. Auch dieses Verfahren eignet sich wie das vorstehend erwähnte Glasschmelzverfahren nicht, flüchtige Komponenten zu inertisieren.

Aufgabe der vorliegenden Erfindung ist es, die Nachteile der bekannten Verfahren zu überwinden und ein Verfahren und eine Vorrichtung zur Inertisierung von Reststoffen zu schaffen, welche eine weitgehende und steuerbare Einbindung von Schadstoffen, insbesondere auch von Schwermetallen ermöglicht und das auch eine SO₂-Senke bilden kann.

Diese Aufgabe wird gelöst durch das Verfahren nach Anspruch 1 und mittels einer Vorrichtung nach Anspruch 12.

Durch Wahl der Vorwärmtemperatur T1 laufen in der Vorwärmund Fraktionierungsstufe die dieser Temperatur entsprechenden chemischen Umwandlungen und physikalischen Abdampfungen von Reststoffkomponenten kontrolliert ab. Unerwünschte Reaktionen und Verdampfungen von Komponenten, welche oberhalb der Vorwärmtemperatur T1 auftreten, werden somit vermieden. Anschliessend werden die verbleibenden Reststoffe in der Einschmelzstufe relativ rasch mindestens auf deren Fliesstemperatur erhitzt, verschmolzen und durch Abkühlung verfestigt. Durch diesen relativ raschen Einschmelzvorgang kann eine unerwünschte weitere Zersetzung der Reststoffe (z.B. von CaSO4) weitgehend vermieden werden. Ein wesentlicher Anteil des im Rauchgasgips enthaltenen Schwefels wird so inertisiert oder in Schlacke eingebunden, d.h. es entsteht eine SO₂-Senke. Das erfindungsgemässe Inertisierungsverfahren ist damit auch viel umfassender und wirksamer als die bisher bekannten. Es kann ein qualitativ und quantitativ grösseres Spektrum von Reststoffen eingeschmolzen und in einen inerten, deponiefähigen festen Endzustand übergeführt werden.

Die abhängigen Ansprüche betreffen vorteilhafte Weiterbildungen der Erfindung. Dabei kann die Vorwärmtemperatur T1 vorzugsweise zwischen 400°C und 1000°C liegen, und sie kann mindestens 200°C unter der Einschmelztemperatur T2 liegen. Die Vorwärmtemperatur Tl kann auch entsprechend der Zusammensetzung der Reststoffe auf eine gewünschte Abgasfraktion und auf die Erweichungstemperatur der Reststoffe abgestimmt eingestellt werden. Zwecks gut

kontrollierter Fraktionierung kann die Verweilzeit in der Fraktionierungsstufe grösser gewählt sein als die Verweilzeit in der Schmelzstufe, oft um ein mehrfaches grösser. Zwecks rascher und vollständiger Einbindung aller Komponenten kann die Verweilzeit in der Schmelzstufe mit Vorteil weniger als 15 Min., oft sogar weniger als 5 Min. betragen. Abhängig von den physikalischen Eigenschaften und der chemischen Zusammensetzung der Reststoffe können als Betriebsparameter die Temperaturen und die Verweilzeiten von Vorwärmstufe und Schmelzstufe bzw. deren Heizleistungen und Förderraten einstellbar gesteuert und geregelt werden, so dass die gewünschten Anteile in der Vorwärmstufe ausfraktioniert und die verbleibenden Reststoffe vollständig eingeschmolzen werden. In einer anschliessenden weiteren Behandlungsstufe können die heissen Abgase durch Einblasen von kaltem Gas oder Feststoff schlagartig abgekühlt werden, damit können z.B. Schwermetallsalze desublimiert und in eine weiterverwertbare Pulverform übergeführt werden, ohne dass durch langen Aufenthalt im kritischen Temperaturbereich von 300°C bis 400°C beim Abkühlen toxische organische Substanzen wie Dioxine und Furane gebildet werden. Abgase einer relativ tiefen Vorwärmtemperatur T1 und kurzen Verweilzeit tl können einer anschliessenen Hochtemperaturbehandlung z.B. Nachverbrennung unterzogen werden, in der allfällig entstandene resp. nicht zerstörte toxische organische Verbindungen vollständig zersetzt werden. Die erfindungsgemässe Vorrichtung kann mehrere Vorwärmstufen mit je einem Stoffeingang, einer Heizung und einer Abgasleitung aufweisen, mit einzeln einstellbaren und steuerbaren Betriebsparametern der Vorwärmstufen, so dass verschiedene Stoffeingänge je optimal behandelbar sind. Vorzugsweise kann das Volumen der Schmelze im Tiegel bzw. Schmelzgefäss mindestens fünf Mal kleiner sein als das Volumen der Vorwärmstufe, um eine relativ kurze Verweilzeit in der Schmelzstufe zu erreichen. Um optimale Betriebsbedingungen für unterschiedliche Reststoffeingänge einzustellen, kann der Tiegel auch einen regulierbaren oder einstellbaren Auslaufsiphon aufweisen.

Für die relativ hohen Temperaturen T2 der Schmelzstufe eignen sich Tiegel aus keramischen Materialien oder elektrisch leitende Tiegel aus hochschmelzenden Metallen wie Molybdän, Tantal und Wolfram oder aus anderen elektrisch leitfähigen Materialien wie Graphit und Siliziumcarbid. Es kann auch eine keramische Tiegelwand mit elektrisch leitendem Material umgeben sein. Damit können elektrische Tiegelheizungen als induktive - oder Widerstandsheizungen realisiert werden. Dies ergibt eine rasch und gut steuerbare Heizung in nächster Nähe des Schmelzgutes. Im Fall von induktiver Beheizung ermöglichen elektrisch leitende Einbauten im Tiegel einen sehr guten Wärmeübergang. Die Leitfähigkeit kann auch durch leitende Reststoffe oder Zusatzstoffe erreicht werden. Der Tiegel kann aber auch eine indirekte Gas- oder Oelheizung aufweisen. Für die Vorwärmstufe sind ebenfalls Gas- oder Oelheizungen, Widerstandsheizungen oder Induktionsheizungen möglich. Als mögliche Vereinfachung kann die Heizung der Schmelzstufe auch zum Heizen der Vorwärmstufe 4 eingesetzt sein. Die erfindungsgemässe Vorrichtung eignet sich besonders als integrierter Teil von Entsorgungsanlagen im allgemeinen und im besonderen in Kombination mit einer Rauchgasreinigungsvorrichtung.

Im folgenden wird die Erfindung anhand von Beispielen und Figuren weiter erläutert. Dabei zeigen:
- Fig. 1: schematisch das erfindungsgemässe Verfahren an einer Vorrichtung mit mehreren Reststoffeingängen und Vorwärmstufen;
- Fig. 2: eine Vorrichtung mit Vorwärmstufe und Einschmelzstufe;
- Fig. 3: einen Einschmelztiegel mit Induktionsheizung;
- Fig. 4: eine kombinierte Heizung von Einschmelzstufe und Vorwärmstufe;
- Fig. 5: eine Entsorgungsanlage mit Rauchgasreinigung und integrierter Einschmelzvorrichtung;
- Fig. 6 bis 8: verschiedene Beispiele von Temperaturverläufen in Vorwärm- und Einschmelzstufe.

Die erfindungsgemässe Einschmelzvorrichtung kann eine oder mehrere Vorwärmstufen aufweisen. Die schematische Darstellung von Fig. 1 zeigt drei separate Vorwärm- und Fraktionierungsstufen 4, 41, 42, in die verschiedene Reststoffe 3, 31, 32 zugeführt werden (2, 21, 22). Die Reststoffe werden mittels Fördereinrichtungen 7, 71, 72 in einer Durchlaufzeit tl, tll, t12 durch die Vorwärmstufen bewegt und dabei auf die Vorwärmtemperaturen T1, T11, T12 aufgeheizt mittels der zugehörigen Heizungen 6, 61, 62. Dabei entstehen in jeder Stufe ausfraktionierte Abgase, welche über die Leitungen 8, 81, 82 abgeführt und allfälligen weiteren Behandlungsstufen (9) zugeführt werden. Die Vorwärmtemperaturen T1, T11, T12 können dabei separat auf die entsprechende Reststoffzusammensetzung und auf die gewünschte Fraktionierungswirkung eingestellt werden.

Alle Reststoffe der parallelen Vorwärmstufen 4, 41, 42 werden anschliessend zusammen in eine Einschmelzstufe 10 geführt, wo sie auf eine Einschmelztemperatur T2 erhitzt werden, welche mindestens der Fliesstemperatur der verbleibenden Feststoffphase entspricht. In einem relativ kleinen Tiegel 11 mit zugeordneter Heizung 12 und entsprechender möglicher kurzer Durchlaufzeit t2 können die Reststoffe vollständig eingeschmolzen oder zu einem geringen Teil von der Schmelze eingeschlossen werden, ohne dass unerwünschte Zersetzungen und Abdampfungen auftreten, wie dies in bisherigen grossen und sehr trägen Glasöfen unvermeidbar ist.

Anschliessend an den Schmelzeaustritt 14 kann die eingeschmolzene Phase in einer Kühl- oder Abschreckvorrichtung 15 sehr rasch verfestigt oder mit kontrolliertem Temperaturgradienten in eine gewünschte Form übergeführt werden. Die Abgase dieser Stufe 10 werden ebenfalls über eine Abgasleitung 13 weggeführt und allfälligen weiteren Behandlungsstufen zugeführt.

Fig. 2 zeigt eine Einschmelzvorrichtung mit einer Förderschnecke 7, welche durch einen Motor 29 angetrieben ist. Durch Steuerung dieses Motors kann die Durchlaufzeit bzw. die Verweilzeit tl in der Vorwärmstufe 4 eingestellt werden. Ein Gasofen 26 dient hier als Heizung beider Stufen 4 und 10. Ein Heizausgang 27 dient als Heizung 12 der Einschmelzstufe 10 und der Heizausgang 28 als Heizung 6 der Vorwärmstufe 4. Am Ende von Vorwärmstufe 4 und Förderschnecke 7 fallen die verbleibenden Reststoffe in einem Rohr vertikal nach unten in den Tiegel 11 der Einschmelzstufe. Das Rohr 13 dient als Abgasleitung dieser Stufe 10. Die Vorwärmstufe 4 weist zwei weitere Abgasleitungen 81 und 82 auf, welche z.B. bei langsamer Erwärmung verschiedene Abgasfraktionen aufnehmen können. Unter dem Austritt 14 fällt die Schmelze 17 in ein Wasserbad als Abschreckvorrichtung 15. Ueber ein Förderbad 25 können die inertisierten deponiefähigen Reststoffe 20 der weiteren Verwendung zugeführt werden.

Fig. 3 zeigt eine Einschmelzstufe mit Induktionsheizung 35, Stromzuleitungen 36 und einer Wasserkühlung 37, die einen elektrisch leitenden Tiegel 11 direkt aufheizt. Dies ergibt eine sehr konzentrierte Heizung, welche eine rasch steuerbare Temperatureinstellung T2 ermöglicht. Ein einstellbarer Auslaufsiphon 16 bestimmt die gewünschte Höhe H der Schmelze 17 im Tiegel 11. Dazu wird das Siphonablaufrohr 40 über eine Verstellstange 38 in einem Einstellbereich 39 betätigt. Eine Einstellung der gewünschten Schmelzhöhe H kann auch durch auswechselbare Einsätze des Siphonablaufrohrs 40 erfolgen. Für eine möglicherweise auftretende leichte Schlackenschicht auf der Schmelze kann ein zusätzlicher Ablauf im Tiegel eingebaut sein.

Fig. 4 zeigt eine kombinierte Heizung beider Stufen durch einen Gasofen 26. Die Einschmelzstufe 10 wird direkt beheizt, die Vorwärmstufe 4 indirekt über eine Bypass 45 und einstellbar z.B. durch eine Klappe 46. Die Abgasleitung 8 der Vorwärmstufe ist hier einer anschliessenden Hochtemperatur-Behandlungsstufe 92 zugeführt, welche ebenfalls vom Gasofen 26 beheizt ist. Toxische organische Verbindungen, die im Reststoff enthalten sind oder bei niedrigen Vorheiztemperaturen von 300°C bis 500°C entstehen, können in dieser Hochtemperaturstufe 92 vollständig zersetzt werden. Die Hochtemperaturstufe kann auch in einer Nachverbrennung bestehen, deren Wärmeenergie auch zum Aufheizen der Vorwärmstufe genutzt werden kann. Die geneigte Anordnung der Vorwärmstufe 4 vereinfacht hier die Förderung der Reststoffe und auch die Vorheizung. Die Förderung kann dabei auch durch einen Drehrohrofen erfolgen.

Fig. 5 zeigt eine Entsorgungsanlage mit einer integrierten erfindungsgemässen Einschmelzvorrichtung 4, 10. In einer Verbrennungsanlage 47 werden die Rauchgase 49 in einer Staubabscheidungsstufe 48 behandelt und die entstehende Filterasche 32 zusammen mit der Ofenasche 33 und dem Filterkuchen 34 aus einer Abwasserreinigungsanlage der Vorwärm- und Fraktionierungsstufe 4 zugeführt. Die Reststoffbehandlung erfolgt wie beschrieben über die Einschmelzstufen 10 bis zum resultierenden inerten Feststoff 20. Falls erforderlich kann eine aufschwimmende Schlackeschicht separat abgezogen werden 66. Die Abgase 8 und 13 werden einer Quenchstufe 91 als weiterer Behandlungsstufe 9 zugeführt und durch eingeblasene Luft 59 sehr rasch abgekühlt und verfestigt. Die dabei entstehenden konzentrierten Schwermetallsalze 50 können weiter verwertet werden. Ein Abgasausgang der Quenchstufe führt weiter in ein Aktivkohlefilter 65, worin das giftige Quecksilber und andere leicht flüchtige, toxische Stoffe 51 ausgeschieden wird. Das Abgas 58 wird dann in den Verbrennungsofen zurückgeleitet. Die Abgase 55 der Staubabscheidung 48 werden einer Rauchgasnassreinigung 56 zugeführt. Deren Ausgänge sind Reingas 54 und Abwasser, welches in einer Abwasserreinigungsanlage 57 in saubere Salze 52 (z.B. Streusalz), sauberes Abwasser 60 und einen kontaminierten Filterkuchenrückstand 34 getrennt wird. Der Filterrückstand 34 wiederum wird in die Vorwärmstufe 4 zurückgeführt. Das erfindungsgemässe Verfahren wird anhand des zeitlichen Temperaturverlaufs T (t) in den Figuren 6 bis 8 und der folgenden Beispiele weiter illustriert.

Beispiel la: Bei niedrigen Vorwärmtemperaturen T1 = 400°C bis 500°C und sehr kurzen Verweilzeiten t2 in der Einschmelzstufe von wenigen Minuten oder sogar unter einer Minute können Schwermetalle z.B. Zink und Blei grossteils in den Reststoffen verbleiben und damit zu einer Verbesserung der Schmelzenqualität (z.B. Blei als hervorragender Glasbildner) beitragen. Dies ist auch günstig, wenn die Wiederaufbereitung von Schwermetallen anschliessend nicht gegeben ist. Kurve 71 in Fig. 6 mit T1 = 400°C und T2 = 1400°C zeigt einen solchen Temperaturverlauf den die Reststoffe erfahren.

Beispiel 1b: Umgekehrt können bei hohen Vorwärmtemperaturen T1 = 1000°C und längeren Verweilzeiten t1 und t2 die Schwermetalle zu einem grossen Teil abgedampft werden und damit im Konzentrat für eine Wiederverwertung verwendbar sein (Kurve 73 in Fig. 7).

Beispiel 2: Mittlere Vorwärmtemperaturen T1 von z.B. 600°C können zum Pyrolysieren von organischen Anteilen beispielsweise von Lackschlämmen mit Farbresten eingesetzt werden (Kurve 72 in Fig. 7). Die richtige Vorwärmtemperatur T1 ist hier wichtig, weil einerseits bei zu niedriger Temperatur die Pyrolyse nicht vollständig erfolgt, so dass anschliessend bei der hohen Einschmelztemperatur im Tiegel heftige Reaktionen mit schlagartiger Gasbildung auftreten können, welche Reststoffteile unerwünschterweise ins Abgas mitreissen können. Bei zu hohen Vorwärmtemperaturen T1 können anderseits auch rasche Reaktionen ablaufen und Staub ins Abgas mitreissen.

Beispiel 3: Für zwei verschiedene Reststoffeingänge mit zwei parallelen Vorwärmstufen 41 und 42 mit separat einstellbaren Vorwärmtemperaturen T11 und T12 kann eine optimale Vorbehandlung von Reststoffen erreicht werden, z.B. kann in der ersten Stufe 41 ein Zuschlagstoff wie Flaschenglas oder Borax den Reststoffen beigegeben werden zur Reduktion der Fliesstemperatur in der anschliessenden Schmelzstufe auf z.B. T2 = 1100°C. Die Vorwärmstufe 41 wird dann z.B. mit T11 = 600°C, noch unterhalb des Erweichungspunktes der Zuschlagstoffe betrieben. Die Reststoffe der zweiten Stufe 42, von welchen durch hohe Erhitzung, z.B. aus Flugasche, Schwermetalle weitgehend abzudampfen sind, kann mit relativ hoher Temperatur von T12 = 1000°C betrieben werden (Kurven 72 und 73 von Fig. 7).

Beispiel 4: Aus der Rauchgasreinigung stammender Rauchgasgips enthält wesentliche Mengen an Schwermetallverunreinigungen, welche inertisiert werden müssen. Diese Schwermetalle können aber nicht bei den notwendigen hohen Temperaturen abgedampft werden wie dies in herkömmlichen Verglasungsanlagen der Fall ist, weil sich bei diesen hohen Temperaturen über 1000°C das Kalziumsulfat wieder zersetzt und das vorher gebundene SO2 wieder frei wird. Im erfindungsgemässen Verfahren kann jedoch der Schwermetallanteil in der Vorwärmstufe bei einer Temperatur T1 von z.B. 700°C schon zu grossen Teilen verdampft werden ohne unerwünschte Produktion von SO2 durch Zersetzung von Kalziumsulfat, und es können dabei auch organische Substanzen pyrolysiert werden. In der anschliessenden Schmelzstufe kann das unzersetzte Kalziumsulfat zusammen mit einem geeigneten Rest- und/oder Zuschlagstoff dank sehr kurzer Durchlaufzeit t2 rasch eingeschmolzen werden. Der empfindliche Stoff bleibt dann in der erstarrten Schmelze inertisiert zurück (Kurve 74 von Fig. 6) oder wird als Schlacke separat abgezogen.

Beispiel 5: Fig. 8 zeigt den Temperaturverlauf nach Kurve 75 einer zweiteiligen Vorwärmstufe, in deren ersten Teil auf T15 = 600°C (z.B zur Pyrolyse) und anschliessend im zweiten Teil auf T16 = 1000°C aufgeheizt wird (z.B. Schwermetalle abdampfen). Mit der erfindungsgemässen Vorwärmstufe 4 ist durch entsprechende Unterteilung und Dosierung der Heizung 6 im Prinzip ein beliebiges optimales Temperaturprofil einstellbar.

### Bezeichnungsliste

- 2, 21, 22: Zuführung
- 3, 31, 32: Reststoffe
- 4, 41, 42: Vorwärm- und Fraktionierungsstufe
- 6, 61, 62: Heizung von 4
- 7, 71, 72: Fördereinrichtung
- 8, 81, 82: Abgasleitung von 4
- 9: weitere Behandlungsstufe
- 10: Einschmelzstufe
- 11: Tiegel
- 12: Heizung von 10
- 13: Abgasleitung von 10
- 14: Schmelzeaustritt
- 15: Kühl-, Abschreckvorrichtung
- 16: Auslaufsiphon
- 17: Schmelze
- 20: inertisierte Reststoffe
- 25: Förderband
- 26: Gasofen
- 27: Heizausgang für 10
- 28: Heizausgang für 4
- 29: Motor für 7
- 30: Wertstoffe, Metallsalze
- 32: Elektrofilterasche
- 33: Ofenasche
- 34: ARA Filterkuchen
- 35: Induktionsheizung
- 36: Stromzuleitungen
- 37: Wasserkühlung
- 38: Verstellstange
- 39: Einstellbereich
- 40: Siphonablaufrohr
- 45: Bypass von 26
- 46: Einstellklappe
- 47: Verbrennungsanlage
- 48: Staubabscheidungsstufe
- 49: Rauchgas
- 50: Metallsalze, Wertstoffe
- 51: Hg
- 52: Salze (Streusalz)
- 53: Ofenschlacke
- 54: Reingas
- 55: Abgase von 48
- 56: Nassreinigung
- 57: Abwasserreinigung
- 58: Abgas
- 59: Luft in 91
- 60: sauberes Abwasser
- 65: Aktivkohlefilter
- 66: zusätzlicher Ablauf Schlackeschicht
- 71 bis 75: Temperaturverläufe T (t)

- 91: Quenchstufe
- 92: Hochtemperaturstufe

- T1, T11, T12, T15, T16: Vorwärmtemperaturen
- T2: Einschmelztemperatur
- t1, t11, t12, t15, t16: Verweilzeiten in Stufe 4
- t2: Verweilzeit in Stufe 10

- H: Höhe der Schmelze 17

## Patentansprüche

1. Verfahren zum kontinuierlichen Einschmelzen von heterogenen festen oder dickflüssigen Reststoffen, bei welchem Verfahren die Reststoffe vorerwärmt sowie aufgeschmolzen werden, wobei flüchtige Anteile als Abgas ausgetrieben oder abgespalten und einer weiteren Behandlungsstufe zugeführt werden und eine verbleibende Feststoffphase beim Einschmelzen auf eine Temperatur (T2) erhitzt wird, welche mindestens ihrer Fliesstemperatur entspricht, und anschliessend die Schmelze durch Abkühlen in einen glasförmig oder kristallinen festen, inerten Endzustand gebracht wird, dadurch gekennzeichnet, dass in einer Vorwärm- und Fraktionierstufe (4) die Reststoffe kontrolliert auf eine einstellbare Vorwärmtemperatur (T1) erhitzt werden.

2. Verfahren nach Anspruch 1, dadurch gekennzeichnet, dass die Vorwärmtemperatur (T1) entsprechend der Zusammensetzung der Reststoffe und auf die gewünschten Abgasfraktionen abgestimmt eingestellt wird.

3. Verfahren nach Anspruch 1 oder 2, dadurch gekennzeichnet, dass die Vorwärmtemperatur (T1) zwischen 200°C und 1000°C liegt.

4. Verfahren nach einem der Ansprüche 1 oder 3, dadurch gekennzeichnet, dass die Vorwärmtemperatur (T1) mindestens 200°C unter der Einschmelztemperatur (T2) liegt.

5. Verfahren nach einem der Ansprüche 1 bis 4, dadurch gekennzeichnet, dass die Vorwärmtemperatur (T1) auf die Erweichungstemperatur und die Zusammensetzung der Reststoffe abgestimmt eingestellt wird.

6. Verfahren nach einem der Ansprüche 1 bis 5, dadurch gekennzeichnet, dass die Verweilzeit (t1) der zu behandelnden Reststoffe in der Fraktionierungsstufe (4) grösser ist als die Verweilzeit (t2) in der Schmelzstufe (10).

7. Verfahren nach Anspruch 6, dadurch gekennzeichnet, dass die Verweilzeit (t2) in der Schmelzstufe weniger als 15 Min. beträgt.

8. Verfahren nach Anspruch 6, dadurch gekennzeichnet, dass die Verweilzeit (t2) in der Schmelzstufe höchstens 5 Min. beträgt.

9. Verfahren nach einem der Ansprüche 1 bis 8, dadurch gekennzeichnet, dass die Betriebsparameter, abhängig von den physikalischen Eigenschaften und der chemischen Zusammensetzung der anfallenden Reststoffe und auf die gewünschte Anteile von im Abgas auszufraktionierender Stoffe abgestimmt, einstellbar gesteuert und geregelt werden, wobei als Betriebsparameter die Temperaturen (T1, T2) und die Verweilzeiten (t1, t2) der Vorwärmstufe und der Schmelzstufe, bzw. die entsprechenden Heizleistungen und die Förderrate gesteuert werden.

10. Verfahren nach einem der Ansprüche 1 bis 9, dadurch gekennzeichnet, dass die heissen Abgase in einer weiteren Behandlungsstufe (91) durch Einblasen von kalter Luft oder eines anderen Gases oder kalten Feststoffes schlagartig abgekühlt und desublimierende Stoffe ausgeschieden werden.

11. Verfahren nach einem der Ansprüche 1 bis 10, dadurch gekennzeichnet, dass die Abgase einer anschliessenen Hochtemperaturbehandlung (92) unterzogen werden.

12. Vorrichtung zum kontinuierlichen Einschmelzen von Reststoffen gemäss dem Verfahren nach Anspruch 1, mit einer Zuführung (2) der Reststoffe (3) in eine Vorwärm- und Fraktionierstufe (4), die eine erste Heizung (6), eine Fördereinrichtung (7) und eine erste Abgasleitung (8) umfasst, und mit einer darauffolgenden Einschmelzstufe (10), die einen die geförderte Reststoffe aufnehmenden Tiegel (11), eine zweite Heizung (12), eine weitere Abgasleitung (13) und einen Schmelzaustritt (14) umfasst, gekennzeichnet durch eine Kühl- oder Abschreckvorrichtung (15) und eine Steuerung für die Betriebsparameter der Vorwärmstufe, d.h. für die Vorwärmtemperatur (T1) und die Verweilzeit (t1) in der Vorwärm- und Fraktionierstufe (4).

13. Vorrichtung nach Anspruch 12, dadurch gekennzeichnet, dass mehrere parallele Vorwärmstufen (4, 41, 42) mit je einem Stoffeingang (3, 31, 32), einer Heizung (6, 61, 62) und einer Abgasleitung (8, 81, 82) vorgesehen sind, wobei die Betriebsparameter (T1, T11, T12, t1, t11, t12) der Vorwärmstufen, abgestimmt auf verschiedene Stoffeingänge (3, 31, 32), einzeln einstellbar und steuerbar sind.

14. Vorrichtung nach Anspruch 12 oder 13, dadurch gekennzeichnet, dass das Volumen der Schmelze im Tiegel (11) mindestens fünf Mal kleiner ist als das Volumen der Vorwärmstufe (4) für die Reststoffe.

15. Vorrichtung nach einem der Ansprüche 12 bis 14, dadurch gekennzeichnet, dass der Tiegel (11) einen regulierbaren oder einstellbaren Auslaufsiphon (16) zum kontinuierlichen Ablassen der Schmelze (17) aufweist.

16. Vorrichtung nach einem der Ansprüche 12 bis 15, dadurch gekennzeichnet, dass der Tiegel (11) aus keramischen Materialien besteht.

17. Vorrichtung nach einem der Ansprüche 12 bis 15, dadurch gekennzeichnet, dass der Tiegel (11) aus elektrisch leitfähigen, hochschmelzenden Metallen wie Molybdän, Tantal, Wolfram oder deren Legierungen oder anderen elektrisch leitfähigen Materialien wie Graphit, Siliziumkarbid oder Tongraphit besteht.

18. Vorrichtung nach einem der Ansprüche 12 bis 15, dadurch gekennzeichnet, dass die die Schmelze enthaltende Tiegelwand aus keramischem Material besteht und dass in der Tiegelwand oder um den Tiegel herum oder als Einbauten im Tiegel elektrisch leitfähiges Material angebracht ist.

19. Vorrichtung nach einem der Ansprüche 12 bis 15, dadurch gekennzeichnet, dass der Tiegel (11) eine steuerbare direkte oder indirekte elektrische Widerstandsheizung aufweist.

20. Vorrichtung nach einem der Ansprüche 12 bis 15, dadurch gekennzeichnet, dass ein elektrisch leitender Tiegel (11) und eine induktive Heizung vorgesehen sind.

21. Vorrichtung nach einem der Ansprüche 12 bis 16, dadurch gekennzeichnet, dass der Tiegel (11) eine Gas- oder Oelheizung aufweist.

22. Vorrichtung nach einem der Ansprüche 12 bis 21, dadurch gekennzeichnet, dass die Vorwärmstufe (4) eine Gasoder Oelheizung, eine Widerstandsheizung oder eine Induktionsheizung aufweist.

23. Vorrichtung nach einem der Ansprüche 12 bis 16, dadurch gekennzeichnet, dass die Heizung (12) der Schmelzstufe (10) mindestens teilweise auch zum Heizen der Vorwärmstufe (4) nutzbar ist.

24. Entsorgungsanlage mit einer Einschmelzvorrichtung (1) nach einem der Ansprüche 12 bis 23 als integriertem Teil der Anlage.

25. Entsorgungsanlage nach Anspruch 24, welche eine Rauchgasreinigungsvorrichtung kombiniert mit der Einschmelzvorrichtung aufweist.

## Claims

1. Method for the continuous melting down of heterogeneous solid or viscous residual materials in which method the residual materials are preheated and also melted open, with volatile components being driven out as exhaust gas, or split off and supplied to a further treatment stage, and wherein a remaining solid phase is heated during the melting down to a temperature (T2) which corresponds at least to its flow temperature, and the melt is subsequently brought by cooling down into a vitreous or crystalline, solid, inert final state, characterized in that the residual materials are controllably heated to an adjustable preheating temperature (T1) in a preheating and fractionating stage (4).

2. Method in accordance with claim 1, characterized in that the preheating temperature (T1) is set in accordance with the composition of the residual materials and matched to the desired exhaust gas fractions.

3. Method in accordance with claim 1 or claim 2, characterized in that the preheating temperature (T1) lies between 400°C and 1000°C.

4. Method in accordance with one of the claims 1 or 3, characterized in that the preheating temperature (T1) lies at least 200°C under the melting down temperature (T2).

5. Method in accordance with one of the claims 1 to 4, characterized in that the preheating temperature (T1) is set matched to the softening temperature and to the composition of the residual materials.

6. Method in accordance with one of the claims 1 to 5, characterized in that the dwell time (tl) in the fractionating stage (4) of the residual materials to be treated is greater than the dwell time (t2) in the melting stage (10).

7. Method in accordance with claim 6, characterized in that the dwell time (t2) in the melting stage amounts to less than 15 minutes.

8. Method in accordance with claim 6, characterized in that the dwell time (t2) in the melting stage amounts to at most 5 minutes.

9. Method in accordance with one of the claims 1 to 8, characterized in that the operating parameters are adjustably controlled and regulated in dependence on the physical characteristics and the chemical composition of the arising residual materials and are matched to the desired components of substances which are to be fractionated off in the exhaust gas, with the temperatures ((T1, T2) and the dwell times (t1, t2) of the preheating stage and of the melting stage or the corresponding heating powers and the supply rates being controlled as the operating parameters.

10. Method in accordance with one of the claims 1 to 9, characterized in that the hot exhaust gases are abruptly cooled down in a further treatment stage (91) by the blowing in of cold air or of another gas or of a cold solid material, and desublimating substances are separated out.

11. Method in accordance with one of the claims 1 to 10, characterized in that the exhaust gases are subjected to a subsequent high temperature treatment (92).

12. Apparatus for the continuous melting down of residual materials in accordance with the method of claim 1, comprising a supply (2) of the residual materials (3) into a preheating and fractionating stage (4), which includes a first heating means (6), a conveyor means (7) and a first exhaust gas duct (8), and with a melting down stage (10) following it, which includes a crucible (11) which receives the conveyed residual materials, a second heating means (12), a further exhaust gas duct (13) and a melt outlet (14), characterized by a cooling or quenching apparatus (15) and a control for the operating parameter of the preheating stage, i.e. for the preheating temperature (T1) and for the dwell time (t1) in the preheating and fractionating stage (4).

13. Apparatus in accordance with claim 12, characterized in that a plurality of parallel preheating stages (4, 41, 42) are provided, each having a material inlet (3, 31, 32), a heating means (6, 61, 62) and an exhaust gas duct (8, 81, 82), with the operating parameters (T1, T11, T12, t1, t11, t12) of the preheating stages being individually adjustable and controllable, matched to different material inlets (3, 31, 32).

14. Apparatus in accordance with claim 12 or claim 13, characterized in that the volume of the melt in the crucible (11) is at least five times smaller than the volume of the preheating stage (4) for the residual materials.

15. Apparatus in accordance with one of the claims 12 to 14, characterized in that the crucible (11) has a regulatable or adjustable run-out siphon (16) for the continuous discharge of the melt (17).

16. Apparatus in accordance with one of the claims 12 to 15, characterized in that the crucible (11) consists of ceramic materials.

17. Apparatus in accordance with one of the claims 12 to 15, characterized in that the crucible (11) comprises electrically conductive, refractory metals, such as molybdenum, tantalum, tungsten or their alloys or other electrically conductive materials such as graphite, silicon carbide or clay graphite.

18. Apparatus in accordance with one of the claims 12 to 15, characterized in that the crucible wall containing the melt consists of ceramic material, and in that electrically conductive material is provided in the crucible wall or around the crucible or as inserts in the crucible.

19. Apparatus in accordance with one of the claims 12 to 15, characterized in that the crucible (11) has a controllable direct or indirect electrical resistance heater.

20. Apparatus in accordance with one of the claims 12 to 15, characterized in that an electrically conductive crucible (11) and an inductive heating means are provided.

21. Apparatus in accordance with one of the claims 12 to 16, characterized in that the crucible (11) has a gas or oil heater.

22. Apparatus in accordance with one of the claims 12 to 21, characterized in that the preheating stage (4) has a gas or oil heater, a resistance heater or an induction heater.

23. Apparatus in accordance with one of the claims 12 to 16, characterized in that the heating means (12) of the melting stage (10) is at least also partially exploitable for the heating of the preheating stage (4).

24. Disposal plant having a melting down apparatus (1) in accordance with one of the claims 12 to 23 as an integrated part of the plant.

25. Disposal plant in accordance with claim 24, which has an exhaust gas cleaning apparatus combined with the melting down apparatus.

## Revendications

1. Procédé de fusion en continu de matières résiduelles hétérogènes solides ou pâteuses, procédé lors duquel les matières résiduelles sont préchauffées et aménées à fondre, où des parts volatiles sont évacuées ou divisées comme gaz rédisuaires et sont amenées à un étage de traitement ultérieur et où une phase de matière solide restante, lors de la fusion, est chauffée à une température (T2) qui correspond au moins à sa température de fluage, et où ensuite le produit fondu est amené par refroidissement en un état final solide et inerte, vitreux ou cristallin, caractérisé en ce que dans un étage de préchauffage et de fractionnement (4), les matières résiduelles sont chauffées d'une manière contrôlée à une température de préchauffage réglable (T1).

2. Procédé selon la revendication 1, caractérisé en ce que la température de préchauffage (T1) est réglée en accord avec la composition des matières résiduelles et des fractions de gaz résiduaires recherchées.

3. Procédé selon la revendication 1 ou 2, caractérisé en ce que la température de préchauffage (T1) est comprise entre 400°C et 1000°C.

4. Procédé selon l'une des revendications 1 ou 3, caractérisé en ce que la température de préchauffage (T1) se situe au moins 200°C sous la température de fusion (T2).

5. Procédé selon l'une des revendications 1 à 4, caractérisé en ce que la température de préchauffage (T1) est réglée en accord avec la température de ramolissement et la composition des matières résiduelles.

6. Procédé selon l'une des revendications 1 à 5, caractérisé en ce que le temps de séjour (t1) des matières résiduelles à traiter, à l'étage de fractionnement (4), est plus long que le temps de séjour (t2) à l'étage de fusion (10).

7. Procédé selon la revendication 6, caractérisé en ce que le temps de séjour (t2) à l'étage de fusion est inférieur à 15 mn.

8. Procédé selon la revendication 6, caractérisé en ce que le temps de séjour (t2) à l'étage de fusion représente au maximum 5 mn.

9. Procédé selon l'une des revendications 1 à 8, caractérisé en ce que les paramètres de fonctionnement, en fonction des caractéristiques physiques et de la composition chimique des matières résiduelles produites et en accord avec les parts recherchées de matières à éliminer par fractionnement dans le gaz résiduaire sont commandés d'une manière ajustable et sont réglés, où sont commandés comme paramètres de fonctionnement, les températures (T1, T2) et les durées de séjour (t1, t2) de l'étage de préchauffage et de l'étage de fusion, respectivement les puissances de chauffe correspondantes et la vitesse de convoyage.

10. Procédé selon l'une des revendications 1 à 9, caractérisé en ce que les gaz résiduaires chauds, dans un étage de traitement ultérieur (91), sont refroidis d'un coup par l'insufflation d'air froid ou d'un autre gaz ou d'une matière solide froide et les matières à désublimer sont éliminées.

11. Procédé selon l'une des revendications 1 à 10, caractérisé en ce que les gaz résiduaires sont soumis à un traitement subséquent (92) à température élevée.

12. Dispositif pour la fusion continue de matières résiduelles selon le procédé de la revendication 1, avec une amenée (2) des matières résiduelles (3) dans un étage de préchauffage et de fractionnement (4) qui comporte un premier chauffage (6), un dispositif de convoyage (7) et un premier conduit de gaz résiduaires (8), et avec un étage de fusion subséquent (10) qui comporte un creuset (11) recevant les matières résiduelles convoyées, un deuxième chauffage (12), un conduit supplémentaire des gaz résiduaires (13) et une sortie de produit de fusion (14), caractérisé par un dispositif de refroidissement ou de trempe (15) et une commande pour les paramètres de fonctionnement de l'étage de préchauffage, c'est-à-dire pour la température de préchauffage (T1) et le temps de séjour (tl) dans l'étage de préchauffage et de fractionnement (4).

13. Dispositif selon la revendication 12, caractérisé en ce que sont prévus plusieurs étages de préchauffage parallèles (4, 41, 42), chacun avec --une entrée de matière (3, 31, 32), un chauffage (6, 61, 62) et un conduit de gaz résiduaires (8, 81, 82), où les paramètres de fonctionnement (T1, T11, T12, t1, t11, t12) des étages de préchauffage, en accord avec les entrées de matières différentes (3, 31, 32) peuvent être réglés et commandés individuellement.

14. Dispositif selon la revendication 12 ou 13, caractérisé en ce que le volume du produit fondu dans le creuset (11) est au moins cinq fois plus petit que le volume de l'étage de préchauffage (4) pour les matières résiduelles.

15. Dispositif selon l'une des revendications 12 à 14, caractérisé en ce que le creuset (11) présente un siphon d'écoulement (16) réglable ou ajustable pour vider continuellement le produit fondu (17).

16. Dispositif selon l'une des revendications 12 à 15, caractérisé en ce que le creuset (11) est constitué de matières céramiques.

17. Dispositif selon l'une des revendications 12 à 15, caractérisé en ce que le creuset (11) est constitué de métaux électriquement conducteurs, à point de fusion élevé, comme en molybdène, tantale, tungstène ou leurs alliages ou en d'autres matériaux électriquement conducteurs comme le graphite, carbure de silicium ou graphite-argile.

18. Dispositif selon l'une des revendications 12 à 15, caractérisé en ce que la paroi de creuset contenant la matière fondue est réalisée en matière céramique et en ce qu'il est disposé dans la paroi de creuset ou autour du creuset ou comme inserts dans le creuset un matériau électriquement conducteur.

19. Dispositif selon l'une des revendications 12 à 15, caractérisé en ce que le creuset (11) présente un chauffage à résistance électrique directe ou indirecte pouvant être commandé.

20. Dispositif selon l'une des revendications 12 à 15, caractérisé en ce que sont prévus un creuset électriquement conducteur (11) et un chauffage à induction.

21. Dispositif selon l'une des revendications 12 à 16, caractérisé en ce que le creuset (11) présente un chauffage au gaz ou à l'huile.

22. Dispositif selon l'une des revendications 12 à 21, caractérisé en ce que l'étage de préchauffage (4) présente un chauffage au gaz ou à l'huile, un chauffage à résistance ou un chauffage à induction.

23. Dispositif selon l'une des revendications 12 à 16, caractérisé en ce que le chauffage (12) de l'étage de fusion (10) peut être utilisé au moins partiellement aussi pour le chauffage de l'étage de préchauffage (4).

24. Installation d'élimination avec un dispositif de fusion (1) selon l'une des revendications 12 à 23 comme partie intégrée de l'installation.

25. Installation d'élimination selon la revendication 24, qui présente un dispositif d'épuration des gaz de fumée combiné avec le dispositif de fusion.
